# EUROPÄISCHE PATENTSCHRIFT

(11) **EP 0 204 057 B1**
(45) Veröffentlichungstag und Bekanntmachung des Hinweises auf die Patenterteilung: **02.11.1989**
(21) Anmeldenummer: 85810405.2
(22) Anmeldetag: 06.09.1985
(51) Int. Cl.: E05D 15/20

(54) **Vertikalschiebefenster**
Vertically sliding window
Fenêtre coulissant verticalement

(30) Priorität: 06.06.1985 CH 2423/85
(43) Veröffentlichungstag der Anmeldung: 10.12.1986
(73) Patentinhaber: Metallbau Koller AG, CH-4132 Muttenz (CH)
(72) Erfinder: Woerner, Hans, CH-4153 Reinach (CH)
(74) Vertreter: Eder, Carl E.

(56) Entgegenhaltungen:
- CH-A- 571 638
- CH-A- 572 572
- DE-A- 2 145 140
- DE-A- 2 503 802
- FR-A- 2 274 770
- FR-A- 2 369 405
- US-A- 1 902 973

## Beschreibung

Die Erfindung betrifft ein Vertikalschiebefenster gemäss dem Oberbegriff des Anspruchs 1.

Solche, aus der CH-A 571 638 und der CH-A 572 572 bekannte Vertikalschiebefenster weisen einen Blendrahmen und zwei Flügel auf, die in Führungsnuten des Blendrahmens verschiebbar geführt und über oben beim Blendrahmen umgelenkte Zugseile miteinander verbunden sind. Der eine, erste Flügel befindet sich in der Schliessstellung unter dem andern, zweiten Flügel und kann ausgehend von dieser Schliessstellung nach oben verschoben werden, wobei sich dann der zweite Flügel nach unten bewegt. Jeder der beiden Flügel kann ferner um eine sich in der Nähe seines untern Endes befindende Schwenkachse herum um annähernd einen rechten Winkel nach unten in eine Reinigungsstellung verschwenkt werden. Die Flügel sind auf mindestens einer Seite mit einer Führung versehen, in der ein Schieber verschiebbar geführt ist. Am Schieber ist ein Ende einer Strebe angelenkt, die in der Nähe ihres anderen Endes verschwenk- und verschiebbar am Blendrahmen gehalten ist. Im Schieber ist mit einer Feder eine Rolle verschiebbar gehalten. Wenn man den betreffenden Flügel ausgehend von einer vertikalen Stellung nach unten in seine Reinigungsstellung verschwenkt, wird die Rolle mit der den Schieber führenden Führung des Flügels verklemmt und bremst dadurch die Schwenkbewegung des Flügels.

Die bekannten Fenster haben den Nachteil, dass es verhältnismässig viel Kraft erfordert, um sich in ihrer Reinigungsstellung befindende Flügel wieder in eine Stellung hinauf zu verschwenken, in der die Flügel verschoben und/oder das Fenster geschlossen werden kann. Ein anderer Nachteil dieser bekannten Fenster besteht darin, daß ihre Blendrahmen zusätzlich zu vertikalen Führungsnuten in ihren unteren Teilabschnitten auch noch geneigte Führungsnuten aufweisen müssen, die die Herstellung verteuern. Des weitern muß bei den bekannten Fenstern der erste, sich in der Schliessstellung unter dem zweiten Flügel befindende Flügel einige Zentimeter höher sein als der zweite Flügel, damit dieser sich in der ein Verschwenken in die Reinigungsstellung ermöglichenden Höhe befindet, wenn der erste Flügel in seine höchstmögliche Stellung verschoben wurde, in der er am oberen, horizontalen Schenkel des Blendrahmens ansteht. Voneinander abweichende Höhen des ersten und zweiten Flügels und der zugehörigen Scheiben erhöhen die Kosten für die Herstellung der Flügel und die Lagerung der dazu erforderlichen Bestandteile, insbesondere der Scheiben. Schliesslich ist es in ästhetischer Hinsicht etwas störend, dass gewisse der zum Führen der Flügel dienenden Führungsnuten und darin geführte Teile bei geschlossenem Fenster von dem durch dieses begrenzten Gebäudeinnenraum her sichtbar sind.

Ein aus der US-A 1 902 973 bekanntes Vertikalschiebefenster besitzt einen Blendrahmen. Dessen zwei vertikale Schenkel sind je mit zwei Führungsnuten versehen, von denen jede einem der beiden Flügel zugeordnet ist und in denen je ein Schieber verschiebbar geführt ist. Jeder Flügel ist mit Schwenklagern an einem Paar dieser Schieber schwenkbar gehalten. Die Schieber sind mit einem vertikalen Führungskanal versehen, in dem ein Schieberblock vertikal verschiebbar geführt ist. Lenkerartige Streben sind einenends an den Schieberblöcken und andernends an den Flügeln angelenkt. Im Kanal der Schieber ist zwischen dem untern Ende des Kanals und dem Schieberblock eine Schraubenfeder angeordnet. Deren Länge ist derart bemessen, dass sich bei geschlossenem Fenster, wenn sich der Schieberblock in seiner höchstmöglichen Schiebestellung befindet, ein freier Zwischenraum zwischen dem Schieberblock und dem obern Ende der Schraubenfeder ergibt. Die Grundfläche des Führungskanals ist mit einigen in vertikaler Richtung von einander beabstandeten Sperrvertiefungen versehen, und im Schieberblock ist eine federbelastete Sperrkugel gehalten, die wahlweise in eine der Sperrvertiefungen eingreifen kann, um den Flügel in einer der betreffenden Sperrvertiefungen zugeordneten Schwenkstellung festzuhalten.

Beim Fenster gemäss der US-A 1 902 973 befinden sich die beiden Flügel bei geschlossenem Fenster in verschiedenen Ebenen. Dies hat zur Folge, dass es praktisch unmöglich ist, bei geschlossenem Fenster einen vollkommen dichten Abschluß zu erzielen. Selbst wenn man die Fenster mit in der US-A 1 902 973 nicht offenbarten Dichtungsstreifen ausrüsten würde, könnte man die Flügel entlang ihrem Umfang praktisch nicht lückenlos abdichten. Ferner sind die sich bei geschlossenem Fenster unter dem oberen, äussern Flügel befindenden Bereiche der in den vertikalen Blendrahmenschenkeln zum Führen dieses Flügels vorhandenen, äussern Führungsnuten gegen die Umgebung des mit dem Fenster versehenen Gebäudes nicht abgedeckt, so dass sich bei geschlossenem Fenster Schmutz in diesen Bereichen der Führungsnuten ansammeln kann, der die Verschiebung des äussern Flügels behindern kann. Zudem wirkt es bei geschlossenem Fenster unästhetisch, dass sich die beiden Flügel in gegen einander versetzten Vertikalebenen befinden und grosse Bereiche der Führungsnuten sichtbar sind. Die Schraubenfedern, die beim gemäß der US-A 1 902 973 ausgebildeten Fenster zum Erzeugen von Rückstellkräften beim Verschwenken der Flügel in die Reinigungsstellung dienen, haben den Nachteil, daß die Eigenschaften von Schraubenfedem bei der serienmässigen Herstellung von solchen im allgemeinen gewisse Streuungen aufweisen und die beim Verschwenken der Fensterflügel von den Federn erzeugten Rückstellkräfte dann nicht genau die gewünschten Werte haben. Ein weiterer Nachteil der Schraubenfedern besteht darin, dass diese insbesondere wegen ihren im Vergleich zu ihren Längen grossen Längenänderungen beim Verschwenken der Flügel starken Ermüdungserscheinungen unterworfen sind. Ferner neigen Schraubenfedern im belasteten Zustand zur Erzeugung von Schwingbewegungen. Die beim aus der US-A 1 902 973 bekannten Fenster vorhandenen, vorgängig erwähnten Sperrvertiefungen und bewegbaren, federbelasteten Sperrkugeln verhindern zwar Schwingbewegungen der Flügel in denjenigen Flügel-Schwenkstellungen, in denen die Sperrkugeln in Sperrvertiefungen eingreifen können, vergrößern jedoch den konstruktiven Aufwand für die Herstellung des Fensters und besonders auch dessen Störanfälligkeit. Des weitern werden die Flügel durch die besagten Schraubenfedern im obersten Schwenkbereich nicht abgestützt. Es wäre aus Platzgründen praktisch auch gar nicht möglich, die Schraubenfedern so lang auszubilden, daß sie die Schieberblöcke in den ganzen Schwenkbereichen der Flügel und insbesondere auch dann abstützen, wenn sich die letzteren in ihren vertikalen Stellungen befinden. Aus diesem Grunde und wegen der bereits erwähnten Neigung von Schraubenfedern zur Erzeugung von Schwingbewegungen könnte man die Schraubenfedern auch nicht verwenden, um zwei beim Verschieben der Flügel mit diesen zu verschiebende Schieber miteinander zu verbinden.

Solche zum Halten eines Flügels dienende, entlang dem gleichen Blendrahmenschenkel verschiebbare, paarweise mit einander verbundene Schieber können jedoch vorteilhaft sein, um zu ermöglichen, dass die beiden vertikal verschiebbaren Flügel bei geschlossenem Fenster im wesentlichen in der gleichen Ebene liegen und trotzdem aneinander vorbei verschoben werden können. Es sei hier vorausgeschickt, dass eine solche Möglichkeit zum bewegbaren Halten eines Flügels mittels unterer und oberer, paarweise durch eine Feder mit einander verbundener Schieber noch anhand eines Ausführungsbeispiels näher erläutert wird.

Die FR-A 2 274 770 offenbart ein Fenster mit einem zum Einbauen in ein geneigtes Dach bestimmten, festen Rahmen und einem Flügel. Dieser ist mit einem Teleskop-Führungsgestänge verschwenkbar sowie verschiebbar am festen Rahmen gehalten und kann zum Öffnen des Fensters durch Verschwenken von einem Paar Schwenkarme vom festen Rahmen weg nach oben verschwenkt sowie verschoben werden. Die beiden Schwenkarme sind durch einen Bolzen drehfest mit einem manuell verschwenkbaren Betätigungsbügel verbunden. Dieser ist mit einem Vorsprung versehen, an dem zur Unterstützung der Offnungsbewegung des Flügels eine Gasfeder angreift. Das aus der FR-A 2 274 770 bekannte Fenster ist also kein Vertikalschiebefenster und von einem solchen in konstruktiver Hinsicht stark verschieden.

Der Erfindung liegt die Aufgabe zugrunde, ein Vertikalschiebefenster zu schaffen, das Nachteile der bekannten Vertikalschiebefenster behebt und bei dem ein sich in der Reinigungsstellung befindender Flügel mit geringem Kraftaufwand wieder nach oben verschwenkt werden kann. Dabei soll das zu schaffende Vertikalschiebefenster ausgehend vom aus der US-A 1 902 973 bekannten Stand der Technik insbesondere ermöglichen, die Öffnung des Blendrahmens einwandfrei sowie auf ästhetische Weise abzuschließen und die Kraftentlastung beim Hinaufschwenken eines Flügels aus der Reinigungsstellung mit betriebssicheren Mitteln zu erzielen.

Diese Aufgabe wird durch ein Vertikalschiebefenster der einleitend genannten Art gelöst, das erfindungsgemäß durch den kennzeichnenden Teil des Anspruchs 1 gekennzeichnet ist. Vorteilhafte Weiterbildungen des Vertikalschiebefensters gehen aus den abhängigen Ansprüchen hervor.

Der Erfindungsgegenstand wird nun anhand eines in der Zeichnung dargestellten Ausfuehrungsbeispiels und Varianten davon erlaeutert. In der Zeichnung zeigt
die Figur 1 eine Ansicht eines Vertikalschiebefensters mit sich in der Schliessstellung befindenden Fluegeln,
die Figur 2 einen vereinfacht dargestellen Vertikalschnitt durch das Fenster,
die Figur 3 einen Horizontalschnitt durch einen Teil des Blendrahmens und die beiden sich in mittleren Hoehen befindenden Fluegel in groesserem Massstab,
die Figur 4 einen Vertikalschnitt durch den unteren Teil des Blendrahmens und den sich in seiner Schliessstellung befindenden, ersten Fluegel,
die Figur 5 einen Vertikalschnitt durch den oberen Teil des Blendrahmens und den sich in seiner Schliessstellung befindenden, zweiten Fluegel,
die Figur 6 einen Vertikalschnitt durch den unteren Teil des Blendrahmens und den sich in seiner Spaltlueftungsstellung befindenden, ersten Fluegel,
die Figur 7 einen Vertikalschnitt durch den oberen Teil des Blendrahmens und dem nach oben in seine hoechst moegliche Schiebestellung verschobenen, ersten Fluegel, wobei der zweite Fluegel nicht gezeichnet ist,
die Figur 8 einen Vertikalschnitt durch den unteren Teil des Blendrahmens mit dem in Ansicht dargestellten, sich in seiner Reinigungsstellung befindenden, ersten Fluegel und
die Figur 9 einen Vertikalschnitt durch den unteren Teil des Blendrahmens mit dem in Ansicht dargestellten, sich in seiner Reinigungsstellung befindenden zweiten Fluegel, wobei die Figuren 4 bis 9 teilweise schematisiert und in kleinerem Massstab als die Figur 3 gezeichnet sind.

Das in den Figuren 1 und 2 ersichtliche Vertikalschiebefenster weist einen an einer nicht dargestellten Wand eines Gebaeudes befestigten Blendrahmen 1 mit zwei vertikalen Schenkeln 3 und zwei horizontalen Schenkeln 5 auf. Im Blendrahmen 1 sind zwei Fluegel, naemlich ein erster Fluegel 7 und ein zweiter Fluegel 9 bewegbar und insbesondere vertikal verschiebbar gehalten. In den Figuren 1 und 2 ist das Fenster in geschlossenem Zustand gezeichnet, in dem sich sein erster Fluegel 7 unter dem zweiten Fluegel 9 befindet. Die beiden Fluegel 7, 9 befinden sich dabei senkrecht uebereinander und liegen im wesentlichen in der gleichen, vertikalen Ebene. Jeder Fluegel 7, 9 weist einen Fluegelrahmen 11 mit zwei vertikalen sowie zwei horizontalen Schenkeln und eine Scheibe 13 auf. Die Fluegelrahmen 11 der beiden Fluegel 7, 9 sind gleich breit und gleich hoch. Desgleichen sind auch die Scheiben 13 der beiden Fluegel 7, 9 gleich breit und gleich hoch. Die in der Figur 2 nur vereinfacht gezeichneten Scheiben 13 sind als Doppelverglasungsscheiben ausgebildet, koennten aber selbstverstaendlich aus aus Einfachverglasungsscheiben bestehen. Die vertikalen Schenkel der beiden Fluegelrahmen 11 sind je mit einem Sicherungsschloss 15 versehen, dessen Ausbildung und Funktion noch erlaeutert wird. Der obere, horizontale Fluegelrahmenschenkel des ersten Fluegels 7 weist einen Verschluss 17 mit einem der Gebaeudeinnenseite zugewandten, manuell verschwenkbaren Griff auf. Am unteren, horizontalen Fluegelrahmenschenkel des ersten Fluegels 7 ist ein Haltgriff 19 starr befestigt.

Die Schenkel 3, 5 des Blendrahmens 1 und die Schenkel der beiden Fluegelrahmen sind je aus metallischen Profilstaeben und Profilstaeben aus waermeisolierendem Kunststoff gebildet, wobei auch noch gummielastische Dichtungsstreifen vorhanden sind. Die Querschnittsform des einen vertikalen Blendrahmenschenkels 3 ist in der Figur 3 ersichtlich, in der sich der erste Fluegel 7 auf der dem Gebaeudeinnenraum zugewandten Seite des zweiten Fluegels 9 und beispielsweise etwa in der gleichen Hoehe wie dieser befindet. Jeder vertikale Blendrahmenschenkel 3 weist zwei durch einen Profilteil 25 voneinander getrennte, zum vom Blendrahmen umschlossenen Raumbereich hin offene Rinnen oder Nuten auf, die zwei ueber ihre ganze Laenge parallel nebeneinander, gerade und vertikal verlaufende Fuehrungen 21 bzw. 23 bilden. Die sich naeher beim Gebaeudeinnenraum befindende Nut ist zum Teil durch eine Abdeckleiste 27 abgedeckt. Der zwischen dieser und dem Profilteil 25 vorhandene Abschnitt der Nut bildet ebenfalls noch eine vertikale Fuehrung 21 a. Wenn sich die beiden Fluegel 7, 9 in ihren in den Figuren 1 und 2 gezeichneten Schliessstellungen befinden, ist die die Fuehrung 23 bildende Nut durch die vertikalen Fluegelrahmenschenkel abgedeckt. Von der die andere Fuehrung 21 bildenden Nut ist derjenige Teil, der sich auf der dem Gebaeudeinnenraum zugewandten Seite des Fluegelrahmen 11 befindet, durch die Abdeckleiste 27 abgedeckt. Bei geschlossenem Fenster sind die die Fuehrungen 21, 21 a, 23 bildenden Rinnen oder Nuten und die darin angeordneten, noch naeher beschriebenen Schieber zumindest annaehernd und beispielsweise vollstaendig unsichtbar. In der Figur 3 sind von den beiden Fluegeln 7 und 9, insbesondere die einen vertikalen Schenkel der beiden Fluegelrahmen 11 sichtbar, wobei jedoch von deren die Scheiben 13 haltenden Glasleisten 29, die beispielsweise aus einem Metallprofilstab mit einem Dichtungsstreifen bestehen, nur der Umriss angedeutet wurde.

Es sei in diesem Zusammenhang darauf hingewiesen, dass auch in den anderen, nachfolgend noch besprochenen Figuren 4 bis 9 gewisse Teile weggelassen oder nur vereinfacht angedeutet worden sind.

In der Fuehrung 21 jedes vertikalen Blendrahmenschenkels 3 sind zwei zum Halten des ersten Fluegels 7 dienende Schieber, naemlich ein unterer Schieber 31 und ein oberer Schieber 33, verschiebbar und unverdrehbar gefuehrt. In der Fuehrung 23 jedes vertikalen Blendrahmenschenkels 3 sind zwei zum Halten des zweiten Fluegels 9 dienende Schieber, naemlich ein unterer Schieber 35 und ein oberer Schieber 37, verschiebbar gefuehrt. Die Schieber 31, 33, 35, 37 koennen mit auf Flaechen der Fuehrungen 21, 23 gleitenden Gleitflaechen und/oder mit auf Flaechen der Fuehrungen abrollenden Rollkoerpern versehen sein. Am Blendrahmen 1 sind in der Naehe der oberen Enden der Schenkel 3 in den Figuren 5 und 7 gezeichnete Seilrollen 41 gelagert. Diese halten und lenken je ein Zugseil 43 um, dessen eines Ende gemaess den Figuren 4, 6, 7, 8 am unteren Schieber 31 und dessen anderes Ende gemaess den Figuren 5, 9 am unteren Schieber 35 befestigt ist.

Bei jedem der beiden vertikalen Blendrahmenschenkel 3 ist eine Gasfeder 45 und eine Gasfeder 47 vorhanden. Jede dieser Gasfedern 45, 47, fuer die auch die Bezeichnung Gasdruckfedern gebraeuchlich ist, hat einen Zylinder sowie einen verschiebbar in diesem gefuehrten, zwischen zwei durch Anschlaege begrenzten Endstellungen hin-und herschiebbaren Kolben. Der Kolben ist mit einem aus dem einen Ende des Zylinders herausragenden Kolbenschaft versehen, so dass also die zwischen dem herausragenden Kolbenschaftende und dem diesem abgewandten Zylinderende gemessene Laenge der Gasfedern 45, 47 veraenderbar ist. Der Zylinder enthaelt eine Fuellung aus Gas und häufig zusätzlich Öl beim Hineinschieben des Kolbenschafts und des Kolbens in den Zylinder eine dieser Bewegung entgegengerichtete Kraft erzeugt, deren Größe mit zunehmender Entfernung des Kolbens von dem vom Kolbenschaft durchdrungenen Zylinderende zunimmt. Jede Gasfeder 45 ist bei ihrem unteren Ende mit einem Gelenk 49 am einen der unteren Schieber 31 und bei ihrem oberen Ende mit einem Gelenk 51 am im gleichen Blendrahmenschenkel 3 geführten, oberen Schieber 33 angelenkt. Jede Gasfeder 47 ist bei ihrem unteren Ende mit einem Gelenk 53 am unteren Schieber 35 und bei ihrem oberen Ende mit einem Gelenk 55 am oberen Schieber 37 angelenkt. Dabei haben die Gelenke 49, 51, 53, 55 zu den horizontalen Blend- und Flügelrahmenschenkeln parallele Schwenkachsen. Im übrigen sind die Gasfedern 45, 47 beispielsweise derart angeordnet, daß ihre untern, angelenkten Enden durch die aus den Zylindern herausragenden Enden der Kolbenschäfte und ihre obern, angelenkten Enden durch die einen Enden ihrer Zylinder gebildet sind.

An den beiden vertikalen Blendrahmenschenkein 3 ist in der Nähe ihrer unteren Enden eine Platte starr befestigt, nämlich angeschraubt, die einen Schaltanschlag 57 mit einer Rolle hält, die um eine zu den horizontalen Blendrahmenschenkeln 5 parallele Achse drehbar ist. An jedem der beiden Schieber 31 ist ein Steuerorgan 59 bewegbar gehalten. Dieses besteht aus einem zweiarmigen Hebel, der mit einem Schwenklager 61 schwenkbar am Schieber 31 gehalten ist. Die vom Schwenklager 61 definierte, zu den horizontalen Blend- und Flügelrahmenschenkeln parallele Schwenkachse befindet sich auf der dem Gebäudeinnenraum abgewandten Seite des Schaltanschlags 57 und zwar in der Schließstellung des ersten Flügels 7 ein wenig unterhalb des Schaltanschlags 57. Die beiden Hebelarme des Steuerorgans 59 bilden miteinander einen Winkel, und zwar einen spitzen, etwa 80_{°} bis 90_{°} betragenden Winkel. Die dem Innern des von den beiden Hebelarmen gebildeten Winkels zugewandten Flächen der beiden Hebelarme sind bei der Verbindungsstelle der beiden Hebelarme durch eine gebogene Uebergangsflaeche miteinander verbunden, deren Kruemmungsradius ungefaehr oder mindestens gleich dem Radius der Rolle des Schaltanschlags 57 ist. Der in der Schliessstellung des ersten Fluegels 7 nach oben gerichtete Hebelarm des Steuerorgans 59 ist durch einen Lenker 63 mit einem unteren Arm 65 verbunden. Dieser besteht aus einer ungefaehr dreieckfoermigen Platte und ist mit einem Schwenklager 67 um eine zu den horizontalen Blend- und Fluegelrahmenschenkel parallele Schwenkachse schwenkbar am Schieber 31 gehalten. Der erste Fluegel 7 ist mit je einem Schwenklager 69 um eine zu den horizontalen Rahmenschenkeln parallele Schwenkachse schwenkbar an den beiden unteren Armen 65 gehalten.

An jedem der beiden oberen Schieber 33 ist das eine Ende eines Lenkers 71 angelenkt, dessen anderes Ende unverschiebbar am einen seitlichen Fluegelrahmenschenkel des ersten Fluegels 7 angelenkt ist. An jedem oberen Schieber 33 ist zudem ein oberer Arm 73 mittels eines Schwenklagers 75 schwenkbar angelenkt. Das den Lenker 71 mit dem oberen Schieber 33 verbindende Gelenk befindet sich dabei unterhalb des Schwenklagers 75 zwischen dem letzteren und dem Gelenk 51. Ferner ist jeder obere Arm 73 durch eine Strebe 77 mit dem ersten Fluegel 7 verbunden. Diese hat in der Naehe ihres armseitigen, oberen Endes zwei Laengsschlitze und ist mit einem den unteren dieser Laengsschlitze durchdringenden Verbindungsorgan 79 verschwenkbar und entlang dem Laengsschlitz verschiebbar am Arm 73 gehalten. Der obere der beiden Laengsschlitze kann von einem Riegel des Sicherungsschlosses 15 durchdrungen werden, so dass die Strebe 77 mit dem ersten Fluegel 7 verriegelt wird. Das untere Ende der Strebe 77 ist schwenkbar und unverschiebbar am einen seitlichen Fluegelrahmenschenkel des ersten Fluegels 7 angelenkt. Dabei befindet sich die Schwenkachse des den Lenker 71 mit dem Fluegel 7 verbindenden Gelenks naeher bei der Schwenkachse des Schwenklagers 69 als die Schwenkachse des die Strebe 77 mit dem Fluegel 7 verbindenden Schwenklagers. Im uebrigen sind die Schwenkachsen der die oberen Arme 73, Lenker 71 und Streben 77 mit den oberen Schieber 33, dem ersten Fluegel 7 oder miteinander verbindende Schwenklager und Gelenke alle parallel zu den horizontalen Blend- und Fluegelrahmenschenkeln.

Die Schwenkachsen des Schwenklagers 75 und des Verbindungsorgans 79 des oberen Arms 73 haben voneinander den gleichen Abstand wie die Schwenkachsen der Schwenklager 67 und 69 des unteren Arms 65. Am unteren Arm 65 ist beim diesen mit dem Lenker 63 verbindenden Gelenk ein Fuehrungselement 81, naemlich eine drehbar um die Schwenkachse des Gelenks gelagerte Fuehrungsrolle und am oberen Arm 73 ein Fuehrungselement 83 gehalten, das ebenfalls durch eine drehbar gelagerte Fuehrungsrolle gebildet ist, deren Achse von derjenigen des Schwenklagers 75 den gleichen Abstand hat, wie die Achse der am unteren Arm 65 gelagerten Fuehrungsrolle vom Schwenklager 67.

Der zweite Fluegel 9 ist in der Naehe der sich in seiner Schliessstellung unten befindenden Enden seiner seitlichen Fluegelrahmenschenkel mit einem Schwenklager 87 verschwenkbar am unteren Schieber 35 gehalten. Ferner ist auf beiden Seiten des zweiten Fluegels 9 eine durch einen Lenker gebildete Strebe 89 vorhanden, die einenends verschwenkbar am oberen Schieber 37 und andernends verschwenkbar und unverschiebbar am einen seitlichen Fluegelrahmenschenkel des zweiten Fluegels 9 angelenkt ist. Die Strebe 89 ist in der Naehe ihres oberen Endes mit einem Laengsschlitz versehen, durch den der Riegel des Sicherungsschlosses 15 hindurchdringen kann. Die Schwenkachsen, um die der zweite Fluegel 9 und die Streben 89 schwenkbar sind, verlaufen selbstverstaendlich alle parallel zu den horizontalen Blend- und Fluegelrahmenschenkeln.

Der die Nuten der beiden Fuehrungen 21, 23 voneinander abgrenzende Profilteil 25 jedes vertikalen Blendrahmenschenkels 3 ist in derjenigen Hoehe, in der sich das am unteren Arm 65 gehaltene, durch eine Fuehrungsrolle gebildete Fuehrungselement 81 bei geschlossenem Fenster befindet, von einem in der Figur 8 ersichtlichen Einschnitt 93 durchbrochen. Des weiteren ist der Profilteil 25 in derjenigen Hoehe, in der sich bei geschlossenem Fenster das am oberen Arm 73 gehaltene Fuehrungselement 83 befindet, von einem Einschnitt 95 durchbrochen. Die Einschnitte 93, 95 sind derart bemessen, dass die an den Armen 65, 73 gehaltenen Fuehrungselemente 81 bzw. 83 durch sie hindurch in die Fuehrung 21 a hinein und wieder aus dieser hinaus bewegt werden koennen. An dem dem zweiten Fluegel 9 zugeordneten, unteren Schieber 35 ist noch ein nicht dargestelltes, federbelastetes Schnappelement gehalten, das in der in der Figur 9 dargestellten Stellung des Schiebers 35 in den Einschnitt 93 eingreifen kann.

Wenn das Fenster geschlossen ist und die beiden Fluegel 7, 9 sich in ihrer in den Figuren 1, 2, 4 und 5 gezeichneten Schliessstellung befinden, hintergreift ein Verschlusselement, naemlich eine Verschlussrolle des Verschlusses 17 einen am zweiten Fluegel befestigten Anschlag und verriegelt das Fenster. Der erste Fluegel 7 wird durch die Arme 65, 73 und/oder sonstige Mittel und der zweite Fluegel 9 durch eine an seinem oberen Fluegelrahmenschenkel gelagerte, in der Figur 9 ersichtliche, an einer Auflaufflaeche des Blendrahmens angreifende Auflauferolle gegen die am Blendrahmen angeordneten Dichtungsleisten gedrueckt. Die Sicherungsschloesser 15 befinden sich bei der normalen Benutzung des Fensters im Verriegelungszustand, in dem ihre Riegel die Streben 77 mit dem ersten Fluegel 7 bzw. die Streben 89 mit dem zweiten Fluegel 9 verriegeln.

Zum Oeffnen des Fensters kann eine Person den Griff des Verschlusses 17 manuell in die in der Figur 6 dargestellte Stellung verschwenken. Dadurch wird die Verschlussrolle entlang den einander zugewandten, horizontalen Fluegelrahmenschenkeln der beiden Fluegel neben den genannten Anschlag verschoben, so dass der erste Fluegel 7 um die Schwenkachse der Schwenklager 69 herum in die in der Figur 6 gezeichnete Spaltlueftstellung verschwenkt werden kann, in der das obere Ende des ersten Fluegels 7 zum Gebaeudeinnern hin geneigt wird. Die Schieber 31, 33, 35, 37 und die unteren Arme 65 verbleiben bei diesem Vorgang noch in der gleichen Stellung wie beim geschlossenen Fenster, waehrend die oberen Arme 73 verschwenkt werden. Durch diese Verschwenkung werden die an den beiden Armen 73 gehaltenen Fuehrungselemente 83 durch den Einschnitt 95 hindurch in die Fuehrung 21 a hinein bewegt.

Wenn das Fenster noch mehr geoeffnet werden soll, kann man den ersten Fluegel 7 manuell nach oben schieben und/oder zuerst sein unteres Ende zum Gebaeudeinnenraum hin ziehen. Wenn man schon auf sich noch in den seiner Spaltlueftungsstellung befindenden ersten Fluegel 7 eine senkrecht nach oben gerichtete Kraft ausuebt, steht der in der Schliess- und in der Spaltlueftungsstellung des ersten Fluegels 7 ungefaehr horizontal vom Schwenklager 61 weg zum Gebaeudeinnenraum hinragende, freie Hebelarm des Steuerorgans 59 an der unteren Seite der Rolle des Schaltanschlags 57 an und wird mitsamt dem restlichen Steuerorgan 59 um die Schwenkachse des Schwenklagers 61 herum verschwenkt. Diese Verschwenkbewegung wird durch den Lenker 63 auf den unteren Arm 65 uebertragen, so dass sich dieser entgegengesetzt zum Steuerorgan 59 verschwenkt. Durch diese Schwenkbewegung wird das untere Ende des ersten Fluegels 7 zum Gebaeudeinnenraum hin bewegt. Falls man hingegen den ersten Fluegel 7 ausgehend von seiner Spaltlueftungsstellung bei seinem unteren Ende am Haltegriff 19 ungefaehr horizontal nach innen zieht, bewirkt dies eine Verschwenkung jedes unteren Arms 65. Dadurch wird auch das durch einen Lenker 63 mit dem betreffenden Arm 65 verbundene Steuerorgan 59 verschwenkt, so dass dessen mit dem Lenker 63 verbundener Hebelarm, der in der Schliess- und Spaltlueftungsstellung des ersten Fluegels 7 von der Schwenkachse 61 weg nach oben ragt und ein wenig zum Gebaeudeinnenraum hin geneigt ist, an der oberen Haelfte der Rolle des Schaltanschlags 57 angreift und den unteren Schieber 31 ein wenig nach oben verschiebt.

Wenn eine Person auf den sich in der Spaltlueftungsstellung befindenden, ersten Fluegel 7 eine nach oben und/oder zum Gebaeudeinnenraum hin gerichtete Kraft ausuebt, werden also die unteren Schieber 31 ein wenig nach oben verschoben. Ferner gelangt der erste Fluegel 7 in eine Stellung, in der er wieder vertikal steht, bezueglich des zweiten Fluegels 9 aber zum Gebaeudeinnenraum hin versetzt wurde. Beim Verschwenken der beiden unteren Arme 65 werden die an diesen gehaltenen Fuehrungselemente 81 durch den Einschnitt 93 hindurch in die Fuehrung 21 a hinein bewegt. Der erste Fluegel 7 kann nun nach oben verschoben werden, wobei die Fuehrungselemente 81, 83, wie es insbesondere fuer eines der am oberen Arm 73 gehaltenen Fuehrungselemente 83 in der Figur 3 ersichtlich ist, in der Fuehrung 21 a gefuehrt werden. Beim Hochschieben des ersten Fluegels 7 wird der ueber die Zugseile 43 mit diesem verbundene, zweite Fluegel um die gleiche Strecke abgesenkt. Da die beiden Fluegel 7, 9 zumindest annaehernd gleich schwer sind, koennen sie leicht auf und ab geschoben werden. Des weiteren koennen die beiden Fluegel 7, 9 in beliebigen Schiebestellungen belassen werden, wobei die Reibung der Schieber und allfaelliger sonstiger Teile zum Halten der Fluegel 7, 9 ausreicht.

Nach dem Heraufschieben des ersten Fluegels 7 befindet sich jedes Steuerorgan 59 in der in der Figur 7 dargestellten Schwenkstellung, in der sein mit dem Lenker 63 verbundener Hebelarm ungefaehr horizontal verlaeuft. Wenn eine Person den ersten Fluegel 7 zum Schliessen des Fensters wieder nach unten verschiebt, bis die unteren Schieber 31 in die Naehe ihrer tiefstmoeglichen Stellung gelangen, greift der mit dem Lenker 63 verbundene Hebelarm jedes Steuerorgans 59 an der oberen Seite der Rolle des Schaltanschlags 57 an. Dadurch werden die Steuerorgane 59 und die unteren Arme 65 derart verschwenkt, dass der erste Fluegel 7 wieder in die in der Figur 6 dargestellte Spaltlueftungsstellung gelangt.

Wenn die dem Aussenraum des Gebaeudes zugewandte Seite der Scheibe 13 des ersten Fluegels 7 gereinigt werden soll, bewegt man diesen zuerst gleich wie zum Hochschieben in die zum Gebaeudeinnenraum hin versetzte Stellung, in der er senkrecht steht und in der die ihn haltenden, unteren Schieber 31 soweit angehoben werden, dass die mit den Lenkern 63 verbundenen Hebelarme der Steuerorgane 59 die Schaltanschlaege 57 auf deren oberen Seite uebergreifen. Danach werden Schluessel in die beiden am ersten Fluegel 7 angeordneten Sicherungsschloesser 15 gesteckt und deren Riegel aus den Laengsschlitzen der Streben 77 hinausgezogen. Nach dieser Entriegelung kann der erste Fluegel 7 um die Schwenkachse der Schwenklager 69 herum zum Gebaeudeinnenraum hin nach unten verschwenkt werden, bis die oberen Schieber 33 so weit nach unten gezogen wurden, dass die Gasfedern 45 auf die kleinste moegliche, durch Anschlaege begrenzte Laenge verkuerzt wurden. Der erste Fluegel 7 gelangt dabei in seine in der Figur 8 dargestellte Reinigungsstellung. In dieser ist der Fluegel 7 gegenueber seiner vorherigen, vertikalen Lage um mindestens 70_{°} und beispielsweise 80_{°} bis 90_{°} verschwenkt, so dass er in der Reinigungsstellung annaehernd horizontal verlaeuft.

Wenn der erste Fluegel 7 seine Schliess- oder seine Spaltlueftungsstellung einnimmt, befinden sich die ihm zugeordneten Gasfedern 45 in einem Zwischenzustand zwischen ihrer maximal und ihrer minimal moeglichen Laenge, und zwar in einem Zwischenzustand, in dem ihre Laenge groesser als die Haelfte der maximal moeglichen Laenge ist. Wenn der erste Fluegel ausgehend von seiner Spaltlueftungsstellung derart zum Gebaeudeinnenraum hin bewegt wird, dass er wieder vertikal steht, werden die oberen Schieber 33 unter einer Verlaengerung der beiden Gasfedern 45 etwas weiter nach oben verschoben als die unteren Schieber 31. Die Gasfedern 45 erhalten dabei die in der Figur 7 ersichtliche Laenge, die annaehernd gleich ihrer maximal moeglichen Laenge oder eventuell gleich dieser ist. Wenn man den ersten Fluegel 7, nachdem er zum Gebaeudeinnenraum hin bewegt und dabei ein wenig nach oben gehoben wurde, in die Reinigungsstellung verschwenkt, zieht der Fluegel 7, wie bereits erwaehnt, die oberen Schieber 33 nach unten. Die sich bei diesem Vorgang verkuerzenden Gasfedem 45 ueben eine der Bewegung der Schieber 33 entgegengerichtete Kraft auf diese aus, die ueber die Lenker 71 und/oder eventuell ueber die Streben 77 auf den Fluegel 7 uebertragen wird. Die Gasfedem 45 ueben also eine der Schwerkraft entgegenwirkende, die Abwaertsverschwenkung des Fluegels 7 bremsende Rueckstellkraft auf den letzteren aus. Wenn eine Person den ersten Fluegel 7 aus seiner Reinigungsstellung wieder nach oben verschwenkt, unterstuetzt die von den Gasfedern erzeugte Kraft die von der Person erzeugte Hebekraft. Wenn der Fluegel 7 wieder in eine vertikale Lage emporgeschwenkt wurde, kann er wieder mit den Streben 77 verriegelt werden.

Wenn die dem Gebaeudeaussenraum zugewandte Scheibenseite des zweiten Fluegels 9 gereinigt werden soll, verschiebt man den ersten Fluegel 7 bis in seine hoechstmoegliche, in der Figur 7 dargestellte Stellung, wobei der zweite Fluegel 9 in seine tiefstmoegliche Stellung gelangt. Diese Stellungen der beiden Fluegel 7, 9 werden dadurch festgelegt, dass der erste Fluegel 7 oder die diesen haltenden, oberen Schieber 33 und/oder die den zweiten Fluegel 9 haltenden, unteren Schieber 35 an einer Anschlagflaeche anstehen. Man kann nun Schluessel in die beiden Sicherungsschloesser 15 des zweiten Fluegels 9 stecken und diesen von den lenkerartigen Streben 89 entriegeln. Danach kann der zweite Fluegel 9 um einen mindestens 70_{°} und beispielsweise 80_{°} bis 90_{°} betragenden Winkel nach unten in die in der Figur 9 gezeichnete Reinigungsstellung verschwenkt werden. Diese Abwaertsverschwenkung des zweiten Fluegels 9 wird durch die von den Gasfedern 47 auf die oberen Schieber 37 ausgeuebte und von diesen ueber die Streben 89 auf den zweiten Fluegel 9 uebertragene Kraft gebremst. Wenn man die zweiten Fluegel 9 nachher wieder nach oben verschwenkt, unterstuetzt die von den Gasfedern 47 auf den Fluegel 9 uebertragene Kraft die Aufwaertsverschwenkung.

Wenn der erste Fluegel 7 in der beschriebenen Weise in die Reinigungsstellung hinab oder wieder aus dieser zurueck nach oben verschwenkt wird, haben die unteren Arme 65 Stellungen, in denen die die Fuehrungselemente 81 bildenden Fuehrungsrollen sich mindestens zum Teil in den Fuehrungen 21a a befinden und jedenfalls an den diese Fuehrungen 21 a auf der dem Gebaeudeinnenraum zugewandten Seite begrenzenden Abdeckleisten 27 anliegen koennen. Des weiteren koennen die mit den Lenkern 63 verbundenen Hebelarme der Steuerorgane 59 an der oberen Seite der Schaltanschlaege 57 und die anderen Hebelarme der Steuerorgane 59 an den unteren Haelften der Schaltanschlaege 57 angreifen. Die Steuerorgane 59 und die Fuehrungselemente 81 halten daher die unteren Schieber 31 und die unteren Arme 65 in den in der Figur 8 gezeichneten Stellungen fest, wenn sich der erste Fluegel 7 in der Reinigungsstellung befindet oder in diese hinab oder von dieser weg nach oben verschwenkt wird. Die an den oberen Armen gehaltenen Fuehrungselemente 83 sind im Hoehenbereich, in dem die oberen Schieber 33 beim Verschwenken in die Reinigungsstellung verschoben werden, gleich wie beim Hochschieben des ersten Fluegels 7 zwischen dem Steg 25 und der Abdeckleiste 27 gefuehrt, wodurch die Schwenkstellung der oberen Arme 73 festgelegt wird.

Wie erwaehnt, sind am den dem zweiten Fluegel 9 zugeordneten, unteren Schiebern 35 federbelastete Schnappelemente gehalten. Diese schnappen entweder schon, wenn der zweite Fluegel 9 seine tiefstmoegliche Stellung erreicht oder erst wenn der Fluegel 9 entriegelt wurde und nach unten verschwenkt wird, in den Einschnitt 93 ein, um die unteren Schieber 35 gegen unbeabsichtigte Aufwaertsverschiebungen zu sichern. Die Schnappelemente sind jedoch derart ausgebildet, dass der zweite Fluegel 9, wenn er wieder mit den Streben 89 verriegelt ist, wieder vertikal verschiebbar ist.

Nun sollen noch einige Bemerkungen zur Bemessung der Gasfedern 45, 47 gemacht werden. Wenn beispielsweise der Fluegel 7 in die Reinigungsstellung hinab oder aus dieser zurueckverschwenkt wird, erzeugt die am Fluegel angreifende Schwerkraft ein Drehmoment, das umso groesser ist, je groesser der horizontale Abstand des Massenmittelpunkts des Fluegels von seiner Schwenkachse ist, d.h. je naeher die durch die letztere und den Massenmittelpunkt verlaufende Ebene sich an eine horizontale Lage annaehert. Die von den Gasfedem 45 auf die oberen Schieber 33 ausgeuebte Kraft wird wegen der beim Herunterschwenken stattfindenden Verkuerzung der Gasfedern 45 mit fortschreitender Verschwenkung groesser und erreicht in der Reinigungsstellung ihren Maximalwert. Da die Neigungswinkel der Lenker 71 und Streben 77 beim Verschwenken des Fluegels 7 aendern ist zudem der Anteil der vertikalen Kraftkomponente der von den Schiebern 33 auf den Fluegel 7 uebertragenen Gesamtkraft von der Schwenkstellung des Fluegels 7 abhaengig. Die Lenker 71 und Streben 77 greifen bei Stellen am ersten Fluegel 7 an, deren Abstand von der Schwenkachse der Lager 69 kleiner ist als derjenige des Massenmittelpunkts des Fluegels von dieser Schwenkachse. Die beiden Gasfedern 45 erzeugen nun Kraefte, die bei gleichen Gasfederlaengen mindestens ungefaehr gleich gross sind. Ferner ist die von den beiden Gasfedern 45 zusammen erzeugte Gesamtkraft mindestens dann, wenn sich der Fluegel 7 in seiner Reinigungsstellung befindet und die von den Gasfedern erzeugte Kraft ihren Maximalwert hat, groesser, naemlich beispielsweise etwa 20 % bis 40 % groesser als das Gewicht des Fluegels 7. Dadurch kann erreicht werden, dass die von den Gasfedern 45 zusammen erzeugte Gesamtkraft das von der Schwerkraft in den verschiedenen Schwenkstellungen des Fluegels 7 auf diesen ausgeuebte Drehmoment ungefaehr kompensiert. Analoges gilt fuer die Bemessung der beiden Gasfedern 47. Die beiden Fluegel koennen beispielsweise je etwa 1,7 m breit

und 0,8 m hoch sein und je ein Gewicht von ungefaehr 700 Newton haben. In diesem Fall kann beispielsweise jede der Gasfedern eine ungefaehr 450 Newton betragende Kraft erzeugen, so dass ein Paar dem gleichen Fluegel zugeordneter Gasfedern zusammen eine Gesamt-Maximalkraft von ungefaehr 900 Newton erzeugt.

Durch die ins Fenster eingebauten und dauernd in diesem verbleibenden Gasfedern 45, 47 kann bei geeigneter Bemessung sichergestellt werden, dass die Fluegel 7, 9 im Fall, dass sie nach der Entriegelung vor dem Erreichen ihrer Reinigungsstellung losgelassen werden, nicht infolge ihres Gewichts uebermaessig schnell nach unten kippen, sondern sich nach dem Loslassen hoechstens langsam abwaerts bewegen oder sogar stehen bleiben. Des weiteren ermoeglichen die Gasfedern 45, 47, dass die Fluegel 7, 9 mit verhaeltnismaessig geringer menschlicher Kraft von der Reinigungsstellung in ihre vertikale Stellung zurueckverschwenkt werden koennen.

Das in der Zeichnung dargestellte Fenster hat ferner den Vorteil, dass die Nuten der Fuehrungen 21, 23 und die in diesen gefuehrten Schieber 31, 33, 35, 37 bei geschlossenem Fenster nicht oder zumindest praktisch nicht sichtbar sind, so dass das Fenster sehr aesthetisch wirkt.

Des weiteren sind Fenster der in der Zeichnung dargestellten Art kostenguenstig herstellbar. Dazu traegt insbesondere bei, dass die zum Fuehren der Schieber 31, 33, 35, 37 notwendigen Fuehrungen 21, 23 vollstaendig vertikal verlaufen und daher vollstaendig durch Laengsprofilierungen der vertikalen Blendrahmenschenkel 3 gebildet werden koennen. Die Tatsache, dass die Fluegel 5, 7 gleich breite und gleich hohe Fluegelrahmen sowie gleich breite und gleich hohe Scheiben haben, vereinfacht die Lagerhaltung der Fluegelbestandteile und die Herstellung der Fluegel und traegt ebenfalls zur Niedrighaltung der Herstellungskosten bei.

Die Vertikalschiebefenster koennen in verschiedener Hinsicht geaendert werden. Beispielsweise waere es moeglich, die Gasfedern statt an verschiebbar im Blendrahmen gefuehrten Schiebern an den seitlichen Fluegelrahmenschenkeln zu halten. Dabei muesste mindestens das eine Ende jeder Gasfeder an einen Teil angreifen, der bewegbar an einem Fluegelrahmenschenkel gehalten ist. Eventuell koennte man beispielsweise die Lenker 71 und die Streben 77, 89 durch Streben ersetzen, die einenends an einem laengsverschiebbar in den seitlichen Fluegelrahmenschenkeln gefuehrten Schieber angreifen und die einen Enden der Gasfedern mit diesen Schiebern verbinden. Die anderen Enden der Gasfedern koennten dann in der Naehe des sich in der Schliessstellung unten befindenden Fluegelrahmenenden am Fluegelrahmen gehalten werden.

Bei verhaeltnismaessig kleinen Fenstern koennte man ferner eventuell fuer jeden Fluegel nur eine einzige Gasfeder vorsehen. Bei dem in der Zeichnung dargestellten Fenster koennte in diesem Fall dann auf derjenigen Seite des Fensters, auf der keine Gasfedern vorhanden sind, eventuell auch die oberen Schieber und die uebrigen an diesen gehaltenen Teile wegfallen.

## Patentansprüche

1. Vertikalschiebefenster mit einem Blendrahmen (1) und zwei verschiebbar an diesem geführten Flügeln (7, 9), von denen mindestens einer nach unten in eine Reinigungsstellung verschwenkbar und wieder zurück nach oben verschwenkbar ist und für den Feder-Mittel zur Erzeugung einer Kraft vorhanden sind, um eine nach unten, zur Reinigungsstellung hin gerichtete Verschwenkung des Flügels (7, 9) zu bremsen und eine aus der Reinigungsstellung nach oben gerichtete Verschwenkung des Flügels (7, 9) zu unterstützen, dadurch gekennzeichnet, dass die Flügel (7, 9) derart verschiebbar sowie verschwenkbar im Blendrahmen (1) gehalten sind, daß sie bei geschlossenem Fenster im wesentlichen in der gleichen Ebene liegen, und dass die Feder-Mittel mindestens eine Gasfeder (45, 47) aufweisen.

2. Fenster nach Anspruch 1, dadurch gekennzeichnet, dass beide Flügel (7, 9) in eine Reinigungsstellung verschwenkbar sind und dass für jeden Flügel (7, 9) zwei Gasfedern (45, 47) vorhanden sind, die sich zumindest bei geschlossenem Fenster bei verschiedenen vertikalen Blendrahmenschenkein (3) befinden.

3. Fenster nach Anspruch 1 oder 2, wobei für jeden Flügel (7, 9) in jedem der beiden vertikalen Blendrahmenschenkel (3) eine Führung (21, 23) vorhanden und von dieser ein Schieber (31, 35) verschiebbar geführt ist und wobei jeder Flügel (7, 9) in der Nähe seines sich bei geschlossenem Fenster unten befindenden Endes schwenkbar an den beiden ihm zugeordneten Schiebern (31, 35) gehalten ist, dadurch gekennzeichnet, dass für jede Gasfeder (45, 47) eine verschwenkbar am betreffenden Flügel (7, 9) gehaltene und mit diesem verriegelbare Strebe (77, 89) vorhanden und bewegbar mit einem oberhalb der erstgenannten Schieber (31, 35) verschiebbar im Blendrahmen geführten, oberen Schieber (33, 37) verbunden ist und dass die bzw. jede Gasfeder (45, 47) mit ihrem einen Ende am oberen bzw. an einem der oberen Schieber (33, 37) und mit ihrem anderen Ende am sich darunter befindenden Schieber (31, 35) angreift, wobei die Enden jeder Gasfeder (45, 47) vorzugsweise an den Schiebern (31, 33, 35, 37) angelenkt sind.

4. Fenster nach Anspruch 3, dadurch gekennzeichnet, daß der eine, erste Flügel (7), der sich bei geschlossenem Fenster in seiner Schließstellung unter dem anderen, zweiten Flügel (9) befindet, bei seinem sich bei geschlossenem Fenster unten befindenden Ende beidseitig schwenkbar an einem Arm (65) gehalten ist, der schwenkbar an einem der erstgenannten Schieber (31) gehalten ist, und daß am Blendrahmen (1) für jeden dieser Arme (65) ein Schaltanschlag (57) angeordnet ist, um die Arme (65) beim Hochschieben des ersten Flügels (7) aus dessen Schließstellung zu verschwenken und das untere Ende des ersten Flügels (7) aus der vom zweiten Flügel (9) aufgespannten Ebene herauszubewegen.

5. Fenster nach Anspruch 4, dadurch gekennzeichnet, dass an jedem der einen der genannten Arme (65) haltenden Schieber (31) ein Steuerorgan (59) bewegbar gehalten ist, das mit dem Arm (65) verbunden und zum Angreifen am Schaltanschlag (57) angeordnet ist.

6. Fenster nach Anspruch 5, dadurch gekennzeichnet, dass das Steuerorgan (59) schwenkbar am Schieber (31) gelagert sowie durch einen Lenker (63) mit dem zugeordneten Arm (65) verbunden ist und zwei miteinander einen Winkel bildende Hebelarme aufweist, von denen der eine beim Aufwärtsschieben des Schiebers (31) an der unteren Seite des Schaltanschlages (57) angreifen kann und der andere vorzugsweise beim Abwärtsschieben des Schiebers (31) an der oberen Seite des Schaltanschlags (57) angreifen kann, wobei der Schaltanschlag (57) vorzugsweise eine Rolle aufweist, die um eine zu den horizontalen Blendrahmenschenkeln (5) parallele Achse drehbar ist.

7. Fenster nach einem der Ansprüche 4 bis 6, dadurch gekennzeichnet, dass am bzw. an jedem oberen, zum Halten des ersten Flügels (7) dienenden Schieber (33) ein oberer Arm (73) schwenkbar gehalten ist, mit dem die verriegelbare Strebe (77) schwenkbar und in ihrer Längsrichtung verschiebbar verbunden ist, und daß am bzw. an jedem oberen, zum Halten des ersten Flügels (7) dienenden Schieber (33) das eine Ende eines Lenkers (71) angelenkt ist, dessen anderes Ende am ersten Flügel (7) angelenkt ist, wobei sich das Schwenklager, mit der der Lenker (71) am oberen Schieber (33) angelenkt ist, vorzugsweise unter dem Schwenklager (75) befindet, das den oberen Arm (73) schwenkbar mit dem oberen Schieber (33) verbindet, und wobei sich das Schwenklager, mit dem der Lenker (71) am ersten Flügel (7) angelenkt ist, vorzugsweise zwischen den beiden Schwenklagern befindet, die den ersten Flügel (7) mit dem am erstgenannten Schieber (31) gehaltenen Arm (65) bzw. die Strebe (77) verbinden.

8. Fenster nach Anspruch 7, dadurch gekennzeichnet, dass die Arme (65, 73) Führungselemente (81, 83), beispielsweise Führungsrollen, aufweisen, und dass der Blendrahmen (1) vertikale Führungen (21 a) aufweist, um die Führungselemente (81, 83) in denjenigen Schwenkstellungen der Arme (65, 73), in denen der erste Flügel (7) von der Ebene des zweiten Flügels (9) wegversetzt ist, beim vertikalen Verschieben des ersten Flügels (7) und/oder der Schieber (31, 33, 35, 37) zu führen und die Arme gegen Verschwenkungen zu sichern.

9. Fenster nach einem der Ansprüche 1 bis 8, dadurch gekennzeichnet, dass die beiden Flügel (7, 9) an Schiebern (31, 33, 35, 37) gehalten sind und dass alle zum verschiebbaren Führen dieser Schieber (31, 33, 35, 37) am Blendrahmen (1) vorhandenen Führungen (21, 23) vollständig gerade und vertikal verlaufen, wobei die Führungen (21, 23) und die Schieber (31, 33, 35, 37) bei geschlossenem Fenster vorzugsweise mindestens im wesentlichen und beispielsweise vollständig unsichtbar sind.

10. Fenster nach einem der Ansprüche 1 bis 9, dadurch gekennzeichnet, dass beide Flügel (7, 9) gleich hohe Flügelrahmen (11) und gleich hohe Scheiben (13) haben.

## Claims

1. Vertical slide window with a window frame (1) and two slidable wings (7, 9), which are guided thereat and of which at least one is pivotable downwardly into a cleaning position and again pivotable back upwardly and for which spring means are present for the production of a force in order to brake a downward pivotation, directed towards the cleaning position, of the wing (7, 9) and to aid a pivotation, directed upwardly out of the cleaning position, of the wing (7, 9), characterised thereby, that the wings (7, 9) are slidably as well as pivotably retained in the window frame (1) in such a manner that they lie substantially in the same plane when the window is closed and that the spring means display at least one gas spring (45, 47).

2. Window according to claim 1, characterised thereby, that both wings (7, 9) are pivotable into a cleaning position and that two gas springs (45, 47), which at least when the window is closed are situated at different vertical window frame limbs (3), are present for each wing (7, 9).

3. Window according to claim 1 or 2, wherein a guide (21, 23) is present for each wing (7, 9) in each of both the vertical window frame limbs (3) and slidably guides a slide (31, 35) and wherein each wing (7, 9) is mounted in the proximity of its end situated below when the window is closed to be pivotable at both the slides (31, 35) associated with it, characterised thereby, that a stay (77, 89), which is pivotably mounted at the concerned wing (7, 9) and lockable therewith, is present for each gas spring (45, 47) and movably connected with an upper slide (33, 37) guided in the window frame to be slidable above the first-named slides (31, 35) and that the or each gas spring (45, 47) engages by its one end at the upper slide or at one of the upper slides (33, 37) and by its other end at the slide (31, 35) situated therebelow, wherein the ends of each gas spring (45, 47) are preferably articulated at the slides (31, 33, 35, 37).

4. Window according to claim 3, characterised thereby, that the one, first wing (7), which when the window is closed is in its closing position situated below the other, second wing (9), is mounted by its end situated below when the window is closed to be pivotable to both sides at an arm (65), which is pivotably mounted at one of the first-named slides (31) and that a shift abutment (57) is arranged for each of these arms (65) at the window frame (1) in order to pivot the arms (65) during the upward sliding of the first wing (7) out of its closing position and to move the lower end of the first wing (7) out of the plane spanned by the second wing (9).

5. Window according to claim 4, characterised thereby, that a control organ (59), which is connected with the arm (65) and arranged for engagement at the shift abutment (57), is movably mounted at each of the slides (31) mounting one of the named arms (65).

6. Window according to claim 5, characterised thereby, that the control organ (59) is pivotably borne at the slide (31) as well as connected through a guide rod (63) with the associated arm (65) and displays two lever arms, which form an angle each with the other and of which the one during the upward sliding of the slide (31) can engage at the lower side of the shift abutment (57) and the other preferably during the downward sliding of the slide (31) can engage at the upper side of the shift abutment (57), wherein the shift abutment (57) preferably displays a roller which is rotatable about an axis parallel to the horizontal window frame limbs (5).

7. Window according to one of the claims 4 to 6, characterised thereby, that an upper arm (73), with which the lockable stay (77) is connected to be slidable in its longitudinal direction and pivotable, is pivotably mounted at the or each upper slide (33) serving to mount the first wing (7) and that articulated to the or each upper slide (33) serving to mount the first wing (7) is the one end of a guide rod (71), the other end of which is articulated at the first wing (7), wherein the pivot bearing, by which the guide rod (71) is articulated at the upper slide (33), is preferably disposed below the pivot bearing (75), which connects the upper arm (73) pivotably with the upper slide (33), and wherein the pivot bearing, by which the guide rod (71) is articulated at the first wing (7), is preferably disposed below both the pivot bearings which connect the first wing (7) respectively with the arm (65) and the stay (77) mounted at the first-named slide (31).

8. Window according to claim 7, characterised thereby, that the arms (65, 73) display guide elements (81, 83), for example guide rollers, and that the window frame (1) displays vertical guides (21 a) in order to guide the elements (81, 83) in those pivotal settings of the arms (65, 73), in which the first wing (7) is displaced away from the plane of the second wing (9), during the vertical sliding of the first wing (7) and/or the slides (31, 33, 35, 37) and to secure the arms against pivotations.

9. Window according to one of the claims 1 to 8, characterised thereby, that both the wings (7, 9) are mounted at slides (31, 33, 35, 37) and that all guides (21, 23), which are present at the window frame (1) for the slidable guiding of these slides (31, 33, 35, 37), extend completely rectilinearly and vertically, wherein the guides (21, 23) and slides (31, 33, 35, 37) are preferably at least substantially and for example completely invisible when the window is closed.

10. Window according to one of the claims 1 to 9, characterised thereby, that both the wings (7, 9) have equally high wing frames (11) and equally high panes (13).

## Revendications

1. Fenêtre à guillotine comportant un dormant (1) et deux châssis (7, 9) guidés par celui-ci de manière coulissante, dont l'un au moins peut basculer vers le bas jusqu'à une position de nettoyage et peut basculer à nouveau vers le haut et pour lequel il est prévu des moyens à ressort pour la production d'une force destinée à freiner un basculement du châssis (7, 9) vers le bas jusqu'à la position de nettoyage et à aider un basculement du châssis (7, 9) dirigé vers le haut à partir de la position de nettoyage, caractérisée en ce que les châssis (7, 9) sont maintenus dans le dormant (1) avec possibilité de coulisser et de basculer de telle façon qu'ils se trouvent essentiellement dans le même plan quand la fenêtre est fermée et en ce que les moyens à ressort comportent au moins un ressort pneumatique (45, 47).

2. Fenêtre selon la revendication 1, caractérisée en ce que les deux châssis (7, 9) sont agencés de façon à pouvoir basculer jusqu'à une position de nettoyage et en ce qu'il est prévu pour chaque châssis (7, 9) deux ressorts pneumatiques (45, 47) qui, au moins quand la fenêtre est fermée, se trouvent sur divers montants verticaux (3) du dormant.

3. Fenêtre selon la revendication 1 ou 2, dans laquelle il est prévu, pour chaque châssis (7, 9), un guide (21, 23) dans chacun des deux montants verticaux (3) du dormant et une coulisse (31, 35) est guidée par celui-ci de façon à pouvoir coulisser et dans laquelle chaque châssis (7, 9) est maintenu de façon basculante par les deux coulisses (31, 35) qui lui sont associées, à proximité de celle de ses extrémités qui se trouve en bas quand la fenêtre est fermée, caractérisée en ce que, pour chaque ressort pneumatique (45, 47), il est prévu un étai (77, 89), monté sur le châssis (7, 9) concerné de façon à pouvoir pivoter et à pouvoir être verrouillé avec celui-ci, qui est relié de façon mobile à une coulisse supérieure (33, 37) guidée de façon à pouvoir coulisser dans le dormant au-dessus des coulisses mentionnées en premier lieu (31,35) et en ce que les ou chacun des ressorts pneumatiques (45, 47) sont reliés, par l'une de leurs extrémités, à la coulisse supérieure ou à l'une des coulisses supérieures (33, 37) et, par leur autre extrémité, à la coulisse (31, 35) se trouvant en-dessous, les extrémités de chaque ressort pneumatique (45, 47) étant articulées de préférence aux coulisses (31, 33,35, 37).

4. Fenêtre selon la revendication 3, caractérisée en ce que l'un des châssis, le premier (7), qui se trouve en sa position de fermeture en-dessous de l'autre, le deuxième châssis (9), quand la fenêtre est fermée, est relié des deux côtés à un bras (65), de façon à pivoter, par son extrémité se trouvant en bas quand la fenêtre est fermée, lequel bras est monté de façon à pouvoir pivoter sur l'une des coulisses (31) mentionnées en premier lieu, et en ce que le dormant (1) porte, pour chacun de ces bras (65), une butée de déclenchement (57), afin de faire basculer les bras (65) lors du soulèvement du premier châssis (7) en partant de sa position de fermeture et d'écarter l'extrémité inférieure du premier châssis (7), du plan défini par le deuxième châssis (9).

5. Fenêtre selon la revendication 4, caractérisée en ce que chacune des coulisses (31) qui maintiennent l'un des susdits bras (65) porte de façon mobile un organe de monoeuvre (59) qui est relié au bras (65) et qui est agencé pour attaquer la butée de déclenchement (57).

6. Fenêtre selon la revendication 5, caractérisée en ce que l'organe de manoeuvre (59) est monté de manière pivotante sur la coulisse (31) et est relié par une bielle (63) au bras (65) associé et présente deux bras de levier formant un angle l'un avec l'autre, dont l'un peut attaquer le côté inférieur de la butée de déclenchement (57) lors de la montée de la coulisse (31) et dont l'autre peut attaquer le côté supérieur de la butée de déclenchement (57) de préférence lors de l'abaissement de la coulisse (31), la butée de déclenchement (57) présentant de préférence un galet qui peut tourner autour d'un axe parallèle aux traverses horizontales (5) du dormant.

7. Fenêtre selon l'une des revendications 4 à 6, caractérisée en ce qu'un bras supérieur (73) est monté de façon à pouvoir pivoter sur la ou sur chaque coulisse supérieure (33) servant à maintenir le premier châssis (7), bras auquel l'étai verrouillable (77) est relié de façon pivotante et coulissante dans son sens longitudinal, et en ce que l'une des extrémités d'une bielle (71) est articulée sur la ou sur chaque coulisse supérieure (33) servant à maintenir le premier châssis (7), l'autre extrémité de la bielle étant articulée sur le premier châssis (7), le palier de pivotement par lequel la bielle (71) est articulée sur la coulisse supérieure (33) se trouvant de préférence en-dessous du palier de pivotement (75) qui relie le bras supérieur (73) de façon pivotante à la coulisse supérieure (33), et le palier de pivotement par lequel la bielle (71) est articulée sur le premier châssis (7) se trouvant de préférence entre les deux paliers de pivotement qui relient le premier châssis (7) au bras (65) ou à l'étai (77) monté sur la coulisse (31) mentionnée en premier lieu.

8. Fenêtre selon la revendication 7, caractérisée en ce que les bras (65, 73) présentent des éléments de guidage (81, 83), par exemple des galets de guidage, et en ce que le dormant (1) présente des guides verticaux (21 a) pour guider les éléments de guidage (81, 83) et pour empêcher les bras de pivoter, dans les positions angulaires des bras (65, 73) dans lesquelles le premier châssis (7) est écarté du plan du deuxième châssis (9), lors du coulissement vertical du premier châssis (7) et/ou des coulisses (31, 33, 35, 37).

9. Fenêtre selon l'une des revendications 1 à 8, caractérisée en ce que les deux châssis (7, 9) sont maintenus par les coulisses (31, 33, 35, 37) et en ce que tous les guides (21, 23) existant sur le dormant (1) pour guider le coulissement de ces coulisses (31, 33, 35, 37) sont disposés de manière complètement droite et verticale, les guides (21, 23) et les coulisses (31, 33, 35, 37) étant de préférence au moins essentiellement et par exemple intégralement invisibles quand la fenêtre est fermée.

10. Fenêtre selon l'une des revendications 1 à 9, caractérisée en ce que les deux châssis (7, 9) possèdent des cadres (11) de même hauteur et des vitres (13) de même hauteur.
